# EUROPÄISCHE PATENTSCHRIFT

(11) **EP 0 424 797 B1**
(45) Veröffentlichungstag und Bekanntmachung des Hinweises auf die Patenterteilung: **03.03.1993**
(21) Anmeldenummer: 90119950.5
(22) Anmeldetag: 18.10.1990
(51) Int. Cl.: F02M 69/14, F02M 63/00

(54) **Steuerventil für die Brennstoffeinspritzung**
Control valve for fuel injection
Soupape de commande pour l'injection de combustible

(30) Priorität: 23.10.1989 US 425080
(43) Veröffentlichungstag der Anmeldung: 02.05.1991
(73) Patentinhaber: Rotary Power International, Inc., Wood-Ridge, New Jersey 07075 (US)
(72) Erfinder: Meyer, Andrew Enis, Garfield, New Jersey 07026 (US)
(74) Vertreter: Gritschneder, Martin, Dipl.-Phys.

(56) Entgegenhaltungen:
- FR-A- 2 353 710
- US-A- 2 385 089

## Beschreibung

Die Erfindung bezieht sich auf ein Steuerventil für die Brennstoffeinspritzung in Motoren, das ein Ventilgehäuse mit einer Ventilbohrung, einem Einlaßkanal, der die Ventilbohrung mit einer Brennstoffquelle verbindet, einem Auslaß, der die Ventilbohrung mit einem Brennstoffeinspritzer verbindet, einem Entlastungskanal, der die Ventilbohrung mit dem Auslaß verbindet, einer Entlastungsbohrung, die die Ventilbohrung mit einer regulierten Quelle für Entlastungsbrennstoff verbindet, und einen Ventilschieber aufweist, der drehbar und axial verschiebbar in der Ventilbohrung aufgenommen ist, eine mit einer Ringnut verbundene Austrittsausnehmung in seiner Oberfläche und eine Entlastungsausnehmung aufweist, die in der Oberfläche des Ventilschiebers mit Abstand zu der Austrittsausnehmung angebracht ist, wobei die Ausnehmungen derart ausgebildet und angeordnet sind, daß bei jedem Umlauf des Ventilschiebers der Ventilschieber einen ersten Satz von Drehstellungen einimmt, bei denen die Entlastungsausnehmung den Entlastungskanal mit der Entlastungsbohrung verbindet und die verbindung des Einlaßkanals zu dem Auslaß unterbrochen ist, und einen zweiten Satz von Drehstellungen, bei denen die Austrittsausnehmung und die Ringnut mit dem Auslaß verbunden und die Verbindung der Entlastungsbohrung mit dem Entlastungskanal unterbrochen ist.

Moderne Kraftstoffeinspritzsysteme arbeiten mit Einspritzpumpen, über die die Einspritzmenge und die Einspritzdauer leichter gesteuert werden können. Bei diesen Systemen wird der Kraftstoff mit Hilfe von nockengesteuerten Kolben eingespritzt (US-A- 3 991 723). Einspritzpumpen sind teuer, und der Nockenantrieb benötigt eine entsprechende Leistung.

Der Ersatz von Einspritzpumpen durch Steuerventile ist bereits bekannt (US-A-2 385 089), und die Erfindung geht von diesem bekannten Steuerventil aus. Im einzelnen ist hierzu in den Ventilschieber eine ständig mit dem Einlaßkanal verbundene Ringnut eingedreht, die über einen in dem Ventilschieber eingearbeiteten, radial und axial verlaufenden Kanal oder einen in der Oberfläche des Ventilschiebers vorgesehenen Verbindungskanal mit der Austrittsausnehmung verbunden ist.

Die mit der Erfindung zu lösende Aufgabe wird in einem einfachen Kraftstoffeinspritzsystem gesehen, das bei hohen Motordrehzahlen arbeiten kann und über das sich die Einspritzmenge und Einspritzdauer leicht steuern lassen.

Diese Aufgabe ist nach der Erfindung dadurch gelöst worden, daß die Ringnut mit dem Auslaß verbunden ist und in die Austrittsausnehmung mündet, und die Austrittsausnehmung zwischen der Ringnut und der Entlastungsausnehmung derart angeordnet ist, daß bei dem ersten Satz von Drehstellungen des Ventilschiebers die Verbindung des Einlaßkanals zu der Austrittsausnehmung unterbrochen ist und bei dem zweiten Satz von Drehstellungen die Austrittsausnehmung den Einlaßkanal überstreicht.

Nach einem weiteren Vorschlag der Erfindung kann sich die Austrittsausnehmung in axialer Richtung gesehen von einem weiten Ende zu einem schmalen Ende hin verjüngen und der Ventilschieber über eine Steuerstange axial verstellbar sein. Damit ist die Austrittsausnehmung taschenförmig und etwa dreieckig ausgebildet. Durch eine Axialverschiebung kann der Eintrittsbereich des Einlaßkanals in die Ausnehmung und damit die Einspritzmenge verändert werden.

Wenn der Ventilschieber über die Steuerstange gegen die Wirkung eines federnden Teils verstellbar ist, kann er sich in einfacher Weise in seine Ausgangslage zurückverstellen, sobald die Steuerstange zurückgezogen wird.

Auch die Entlastungsausnehmung kann sich in axialer Richtung gesehen von einem weiten Ende zu einem schmalen Ende hin verjüngen, so daß bei einer Axialverstellung des Steuerschiebers auch die Kraftstoffmenge von dem Auslaß zu der Entlastungsbohrung geändert werden kann.

Damit der Ventilschieber in einfacher Weise in und gegebenenfalls mit derselben Drehzahl wie der Motor umlaufend angetrieben werden kann, ist nach der Erfindung ferner vorgesehen, daß für den Umlauf des Steuerschiebers eine drehbare, sich in das Ventilgehäuse erstreckende Antriebswelle mit einem Gewinde aufweisenden Endteil vorgesehen ist, der in einer mit Innengewinde versehenen Bohrung im Ventilschieber verschiebbar und drehbar aufgenommen ist.

Gegebenenfalls kann der Ventilschieber auch anders verstellt werden, wenn er ferner mit dem einen Ende der Ventilbohrung eine Dämpferkammer und mit dem anderen Ende der Ventilbohrung eine Druckkammer bildet, die über einen Druckkanal mit einer Druckquelle verbunden ist, wobei der Ventilschieber mit einer Sackbohrung versehen ist, die einenends über eine Dämpferöffnung mit der Dämpferkammer und anderenends mit der Druckkammer verbunden ist.

Vorteilhaft kann im einzelnen der federnde Teil die Antriebswelle drehbar und verschiebbar aufnehmen und einenends gegen das Ventilgehäuse und anderenends gegen den mit Gewinde versehenen Endteil anliegen.

Zweckmäßig kann die Steuerstange durch die Dämpferkammer und die Antriebswelle durch die Druckkammer geführt werden.

In der Zeichnung ist ein nachfolgend näher erläutertes Ausführungsbeispiel der Erfindung dargestellt. Es zeigt:
Fig. 1 ein Steuerventil für die Brennstoffeinspritzung in perspektivischer Darstellung und teilweise im Schnitt,
Fig. 2 das Steuerventil nach Fig. 1 im Querschnitt,
Fig. 3 einen Schnitt nach der Linie 3 - 3 in Fig. 2 und
Fig. 4 einen Schnitt nach der Linie 4 - 4 in Fig. 2.

In den Figuren 1 und 2 ist ein Brennstoff regulierendes Steuerventil mit 10 bezeichnet. Sein Ventilgehäuse 12 ist mit einer sich axial in dem Gehäuse erstreckenden Ventilbohrung 14 versehen. Letztere steht mit einem radial verlaufenden Einlaßkanal 16 in Verbindung, der an eine Brennstoffquelle mit hohem Druck, wie einer Brennstoffpumpe 18, angeschlossen ist. Ein Auslaßkanal 20 verbindet die Ventilbohrung 14 mit einem Auslaß 22, der seinerseits mit einem herkömmlichen in der Zeichnung nicht dargestellten Brennstoffeinspritzer in Verbindung steht. In den Auslaß 22 mündet das eine Ende eines Entlastungskanals 24, dessen anderes Ende in die Ventilbohrung 14 an einer Stelle führt, die Abstand zu der Einmündung des Auslaßkanals 20 aufweist. Eine Entlastungsbohrung 26 verbindet die Ventilbohrung 14 mit einem herkömmlichen nicht dargestellten Entlastungssteuerventil, über das der Brennstoffdruck in der Entlastungsbohrung regulierbar oder begrenzbar ist. Ein Einstell- oder Druckkanal 28 verbindet die Ventilbohrung 14 mit einem ebenfalls nicht dargestellten Druckregulierungsventil, das zur Steuerung des Brennstoffdruckes in dem Einstell- oder Druckkanal dient.

In der Ventilbohrung 14 ist ein Ventilschieber 30 drehbar und axial verschiebbar angeordnet. Sein eines Ende 32 bildet mit der Stirnwand der Ventilbohrung 14 eine Dämpferkammer 34, während sein anderes Ende 36 eine Einstell-oder Druckkammer 38 begrenzt, in die der Druckkanal 28 mündet. Aus Fig. 2 ist außerdem zu entnehmen, daß der Ventilschieber 30 eine sich axial erstreckende Bohrung 40 mit einem aufgeweiteten Endteil 42 aufweist, in den schneckenförmige Nuten 44 oder dergleichen eingedreht sind und der zur Druckkammer 38 hin offen ist. Eine Dämpferöffnung 46 verbindet das andere Ende der Bohrung 40 mit der Dämpferkammer 34, die die axialen Vibrationen des Ventilschiebers dämpfen soll.

In den Ventilschieber 30 ist eine Ringnut 50 eingearbeitet, die von dem Ende 32 durch einen Stegteil 52 getrennt ist und mit dem Auslaßkanal 20 in Verbindung steht. Eine Austrittsausnehmung 54 befindet sich in der Peripherie des Ventilschiebers 30. Sie erstreckt sich in axialer Richtung auf der dem Stegteil 52 abgelegenen Seite und ist in etwa dreieckförmig ausgebildet mit einem breiten Ende 56, das mit der Ringnut 50 verbunden ist, und einem schmalen Ende 58 oder einer Spitze.

Des weiteren weist der Ventilschieber 30 eine mit axialem Abstand zur Austrittsausnehmung 54 angeordnete Entlastungsausnehmung 60 mit einem weiten Ende 62 auf, das sich in Richtung der Ringnut 50 zu einem schmalen Ende 64 verjüngt. Aus den Figuren 1, 3 und 4 ist zu erkennen, daß sich die Entlastungsausnehmung 60 peripher im wesentlichen um mehr als den halben Umfang erstreckt, während die Austrittsausnehmung 54 nur um ein Viertel des Umfangs geführt ist. Die Ausnehmungen 54 und 60 sind derart dimensioniert und zueinander orientiert, daß sie bei sich drehendem Ventilschieber 30 wechselseitig mit dem Einlaßkanal 16 und der Entlastungsbohrung 26 in Verbindung treten können, d. h. immer wenn der Einlaßkanal 16 mit der Austrittsausnehmung 54 verbunden ist, ist die Verbindung der Entlastungsbohrung 26 mit der Entlastungsausnehmung 60 unterbrochen und umgekehrt. Auf diese Weise kann bei sich drehendem Ventilschieber 30 unter hohem Druck stehender Brennstoff im Bedarfsfall über den Einlaßkanal 16, die Austrittsausnehmung 54, die Ringnut 50 und den Auslaßkanal 20 zu dem Auslaß 22 gelangen. Die Entlastungsbohrung 26 begrenzt den Druck im Auslaß 22, wenn die Entlastungsausnehmung 60 die Entlastungsbohrung 26 mit dem Entlastungskanal 24 verbindet. Die Tiefe der Austrittsausnehmung 54 kann auf dem Umfang des Ventilschiebers 30 variieren, wodurch im Gegensatz zu einer reinen Auf-Zu-Steuerung eine variable Durchflußrate entsteht.

Eine umlaufende Antriebswelle 70 erstreckt sich von außen in das eine Ende des Ventilgehäuses 12 durch die Druckkammer 38 und ist mit einem schneckenförmige Wendeln aufweisenden Endteil 72 versehen, der in den Endteil 42 der Bohrung 40 im Ventilschieber 30 einschraubbar ist. Eine Steuerstange 76 ist verschiebbar von dem anderen Ende des Ventilgehäuses aufgenommen und liegt gegen das Ende 32 des Ventilschiebers 30 an. Eine spiralförmige Feder 78 sitzt noch auf der Antriebswelle 70 zwischen der einen Stirnwand 80 des Ventilgehäuses 12 und dem Endteil 72, wodurch auf den Ventilschieber eine Kraft einwirkt, die ihn in Richtung auf die Steuerstange 76 schieben will.

Das Steuerventil 10 wird durch die in Abhängigkeit von der Motordrehzahl umlaufende Antriebswelle 70 betätigt. Im Falle eines herkömmlichen Kreiskolbenmotors sollte die Drehzahl der Antriebswelle der des Motors entsprechen. Andererseits kann der Antrieb auch mit einer anderen Drehzahl erfolgen, wenn die Anzahl und die Größe der Ausnehmungen 54 und 60 entsprechend abgestimmt sind. Das vorbeschriebene Steuerventil kann aber auch bei einem herkömmlichen Dieselmotor eingesetzt werden, wenn die Drehzahl der Antriebswelle, die Ausnehmungsabmessungen und die Abstandsverhältnisse entsprechend gewählt sind. Über die umlaufende Antriebswelle 70 wird der Ventilschieber 30 in Drehung versetzt, so daß bei jeder Drehung für eine bestimmte Zeitspanne während einer Teildrehung Brennstoff mit hohem Druck durch die Austrittsausnehmung zu dem Auslaß 22 gelangen kann. Während einer weiteren Teildrehung verbindet die Entlastungsausnehmung 60 den Auslaß 22 mit der Entlastungsbohrung 26. Eine zusätzliche Steuerung kann durch eine Verstellung der Steuerstange 76 erreicht werden, beispielsweise wenn diese mit Bezug auf die Figuren 1 und 2 nach rechts verschoben wird. Hierdurch wird auch der Ventilschieber nach rechts verschoben, wodurch der Einlaßkanal 16 auf einen breiteren Teil der Austrittsausnehmung 54 und die Entlastungsbohrung 26 auf einen schmaleren Teil der Entlastungsausnehmung 60 bei jedem Umlauf des Ventilschiebers 30 auftrifft. Auf diese Weise kann pro Umdrehung des Ventilschiebers 30 mehr Brennstoff zu dem Auslaß 22 gelangen. Bei einer Verstellung der Steuerstange 76 nach links wird der Steuerschieber 30 über die Feder 78 ebenfalls nach links gedrückt, und weniger Brennstoff gelangt pro Umdrehung zu dem Auslaß 22. Durch eine Steuerung des Druckes in der Druckkammer 38 kann der Einspritzanfang des in den Motor einzuspritzenden Brennstoffes variiert werden. Der Druck in der Druckkammer 38 gelangt über das Spiel zwischen den Endteilen 72 und 42 in einen Raum 81 bzw. in die Dämpferkammer 34, wodurch der Endteil 72 mit der Antriebswelle 70 nach außen gegen die Wirkung der Feder 78 verschoben wird. Der Ventilschieber 30 wird über den Endteil 72 relativ zu der Antriebswelle 70 gedreht, wodurch der Einspritzanfang der Brennstoffeinspritzung mit Bezug auf den Motor vorverlegt wird.

## Patentansprüche

1. Steuerventil (10) für die Brennstoffeinspritzung in Motoren, das ein Ventilgehäuse (12) mit einer Ventilbohrung (14), einem Einlaßkanal (16), der die Ventilbohrung (14) mit einer Brennstoffquelle verbindet, einem Auslaß (22), der die Ventilbohrung (14) mit einem Brennstoffeinspritzer verbindet, einem Entlastungskanal (24), der die Ventilbohrung (14) mit den Auslaß (22) verbindet, einer Entlastungsbohrung (26), die die Ventilbohrung (14) mit einer regulierten Quelle für Entlastungsbrennstoff verbindet, und einen Ventilschieber (30) aufweist, der drehbar und axial verschiebbar in der Ventilbohrung (14) aufgenommen ist, eine mit einer Ringnut (50) verbundene Austrittsausnehmung (54) in seiner Oberfläche und eine Entlastungsausnehmung (60) aufweist, die in der Oberfläche des Ventilschiebers (30) mit Abstand zu der Austrittsausnehmung (54) angebracht ist, wobei die Ausnehmungen derart ausgebildet und angeordnet sind, daß bei jedem Umlauf des Ventilschiebers (30) der Ventilschieber (30) einen ersten Satz von Drehstellungen einimmt, bei denen die Entlastungsausnehmung (60) den Entlastungskanal (24) mit der Entlastungsbohrung (26) verbindet und die Verbindung des Einlaßkanals (16) zu dem Auslaß (22) unterbrochen ist, und einen zweiten Satz von Drehstellungen, bei denen die Austrittsausnehmung (54) und die Ringnut (50) mit dem Auslaß (22) verbunden und die Verbindung der Entlastungsbohrung (26) mit dem Entlastungskanal (24) unterbrochen ist, dadurch gekennzeichnet, daß die Ringnut (50) mit dem Auslaß (22) direkt verbunden ist und in die Austrittsausnehmung (54) mündet, und die Austrittsausnehmung (54) zwischen der Ringnut (50) und der Entlastungsausnehmung (60) derart angeordnet ist, daß bei dem ersten Satz von Drehstellungen des Ventilschiebers (30) die Verbindung des Einlaßkanals (16) zu des Austrittsausnehmung (54) unterbrochen ist und bei dem zweiten Satz von Drehstellungen die Austrittsausnehmung (54) den Einlaßkanal (16) überstreicht.

2. Steuerventil nach Anspruch 1, dadurch gekennzeichnet, daß die Austrittsausnehmung (54) sich in axialer Richtung gesehen von einem weiten Ende (56) zu einem schmalen Ende (58) hin verjüngt und der Ventilschieber (30) über eine Steuerstange (76) axial verstellbar ist.

3. Steuerventil nach Anspruch 2, dadurch gekennzeichnet, daß der Ventilschieber (30) über die Steuerstange (76) gegen die Wirkung eines federnden Teils verstellbar ist.

4. Steuerventil nach einem oder mehreren der vorherigen Ansprüche, dadurch gekennzeichnet, daß die Entlastungsausnehmung (60) sich in axialer Richtung gesehen von einem weiten Ende (62) zu einem schmalen Ende (64) hin verjüngt.

5. Steuerventil nach einem oder mehreren der vorherigen Ansprüche, dadurch gekennzeichnet, daß für den Umlauf des Steuerschiebers (30) eine drehbare, sich in das Ventilgehäuse (12) erstreckende Antriebswelle (70) mit einem Gewinde aufweisenden Endteil (72) vorgesehen ist, der in einer mit Innengewinde versehenen Bohrung im Ventilschieber (30) verschiebbar und drehbar aufgenommen ist.

6. Steuerschieber nach einem oder mehreren der vorherigen Ansprüche, dadurch gekennzeichnet, daß der Ventilschieber (30) mit dem einen Ende der Ventilbohrung (14) eine Dämpferkammer (34) und mit dem anderen Ende der Ventilbohrung (14) eine Druckkammer (38) bildet, die über einen Druckkanal (28) mit einer Druckquelle verbunden ist, wobei der Ventilschieber (30) mit einer Sackbohrung versehen ist, die einenends über eine Dämpferöffnung (46) mit der Dämpferkammer (34) und anderenends mit der Druckkammer (38) verbunden ist.

7. Steuerschieber nach Anspruch 3, dadurch gekennzeichnet, daß der federnde Teil die Antriebswelle (70) drehbar und verschiebbar aufnimmt und einenends gegen das Ventilgehäuse (12) und anderenends gegen den mit Gewinde versehenen Endteil (72) anliegt.

8. Steuerschieber nach einem oder mehreren der vorherigen Ansprüche, dadurch gekennzeichnet, daß die Steuerstange (76) durch die Dämpferkammer (34) und die Antriebswelle (70) durch die Druckkammer (38) geführt ist.

## Claims

1. A control valve (10) for fuel injection into engines which has a valve housing (12) with a valve bore (14), an intake duct (16) that connects the valve bore (14) to a fuel source, an outlet (22) that connects the valve bore (14) to a fuel injector, a relief duct (24) that connect the valve bore (14) to the outlet (22), a relief bore (26) that connects the valve bore (14) to a regulated source of relief fuel, and has a slide valve (30) accomodated for rotation and axial displacement in the valve bore (14) and having an outlet cutout (54) connected to an annular groove (50) in its surface and a relief cutout (60) which is arranged in the surface of the slide valve (30) at a distance from the outlet cutout (54), the cutouts being designed and arranged in such a way that during each revolution of the slide valve (30), the slide valve (30) assumes a first set of rotational positions wherein the relief cutout (60) connects the relief duct (24) to the relief bore (26) and the connection of the intake duct (16) to the outlet (22) is interrupted, and a second set of rotational positons wherein the outlet cutout (54) and the annular groove (50) are connected to the outlet (22) and the connection of the relief bore (26) to the relief duct (24) is interrupted, characterized in that the annular groove (50) is directly connected to the outlet (22) and leads into the outlet cutout (54), and the outlet cutout (54) is arranged between the annular groove (50) and the relief cutout (60) in such a way that in the first set of rotational positions of the slide valve (30), the connection of the intake duct (16) to the outlet cutout (54) is interrupted and in the second set of rotational positions, the outlet cutout (54) sweeps over the intake duct (16).

2. A control valve according to claim 1, characterized in that, viewed in the axial direction, the outlet cutout (54) tapers from a wide end (56) towards a narrow end (58) and the slide valve (30) is axially displaceable via a control rod (76).

3. A control valve according to claim 2, characterized in that the slide valve (30) is adjustable via the control rod (76) against the action of a resilient part.

4. A control valve according to one or more of the preceding claims, characterized in that, viewed in the axial direction, the relief cutout (60) tapers from a wide end (62) to a narrow end (64).

5. A control valve according to one or more of the preceding claims, characterized in that for the rotation of the slide valve (30), provision is made for a rotatable drive shaft (70) extending into the valve housing (12), with a portion (72) having a thread which is accommodated in a bore provided with an internal thread in the slide valve (30) for displacement and rotation.

6. A control slide valve according to one or more of the preceding claims, characterized in that the slide valve (30) forms, with one end of the valve bore (14), a damping chamber, and with the other end of the valve bore (14), a pressure chamber which is connected via a pressure duct (28) to a pressure source, the slide valve (30) being provided with a blind bore which is, at one end, connected via a damping opening (46) to the damping chamber (34) and at the other end to the pressure chamber (38).

7. A control slide valve according to claim 3, characterized in that the resilient part receives the drive shaft (70) for rotation and displacement, and bears at one end against the valve housing (12) and at the other end, against the end portion (72) provided with the thread.

8. A control slide valve according to one or more of the preceding claims, characterized in that the control rod (76) is carried through the damping chamber (34) and the drive shaft (70) through the pressure chamber (38).

## Revendications

1. Soupape (10) de commande pour l'injection de combustible dans des moteurs, comprenant un corps (12) de soupape muni d'un alésage (14) de soupape, d'un canal (16) d'admission, qui relie l'alésage (14) de soupape à une source de combustible, d'une sortie (22), qui relie l'alésage (14) de soupape à un injecteur de combustible, d'un canal (24) de décharge, qui relie l'alésage (14) de soupape à la sortie (22), d'un trou (26) de décharge, qui relie l'alésage (14) de soupape à une source régulée pour le combustible de décharge, et comprenant un tiroir (30) de soupape, qui est logé de façon rotative et axialement mobile dans l'alésage (14) de soupape, qui présente, à sa surface, un évidement (54) de sortie relié à une gorge annulaire (50), et un évidement (60) de décharge qui est ménagé à la surface du tiroir (30) de soupape à une certaine distance de l'évidement (54) de sortie, ces évidements étant réalisés et disposés de manière telle qu'à chaque rotation du tiroir (30) de soupape, ce tiroir (30) de soupape adopte un premier lot de positions de rotation, dans lesquelles l'évidement (60) de décharge relie le canal (24) de décharge au trou (26) de décharge, et dans lesquelles la liaison entre le canal (16) d'admission et la sortie (22) est interrompue, et un deuxième lot de positions de rotation, dans lesquelles l'évidement (54) de sortie et la gorge annulaire (50) sont reliés à la sortie, et dans lesquelles la liaison entre le trou (26) de décharge et le canal (24) de décharge est interrompue,
caractérisée en ce que la gorge annulaire (50) est reliée directement à la sortie (22) et débouche dans l'évidement (54) de sortie, et en ce que l'évidement (54) de sortie est disposée entre la gorge annulaire (50) et l'évidement (60) de décharge, de manière telle que, dans un premier lot de positions de rotation du tiroir (30) de soupape, la liaison entre le canal (16) d'admission et l'évidement (54) de sortie soit interrompue, et de manière que, dans un deuxième lot de positions de rotation, l'évidement (54) de sortie balaye la zone du canal (16) d'admission.

2. Soupape de commande selon la revendication 1, caractérisée en ce que l'évidement (54) de sortie se resserre, dans le sens axial, depuis une extrémité large (56) vers une extrémité étroite (58), et en ce que le tiroir (30) de soupape est axialement réglable par l'intermédiaire d'une tige (76) de commande.

3. Soupape de commande selon la revendication 2, caractérisée en ce que le tiroir (30) de soupape est réglable par l'intermédiaire de la tige (76) de commande, contre l'action d'une pièce élastique.

4. Soupape de commande selon l'une ou plusieurs des revendications précédentes, caractérisée en ce que l'évidement (60) de décharge se resserre, dans le sens axial, depuis une extrémité large (62) vers une extrémité étroite (64).

5. Soupape de commande selon l'une ou plusieurs des revendications précédentes, caractérisée en ce que, pour assurer la rotation du tiroir (30) de commande, on prévoit un arbre rotatif (70) d'entraînement s'étendant à l'intérieur du corps (12) de soupape, comprenant une partie terminale (72) munie d'un filetage, gui est reçue de façon coulissante et rotative dans un alésage du tiroir (30) de soupape, qui est pourvu d'un taraudage.

6. Tiroir de commande selon l'une ou plusieurs des revendications précédentes, caractérisé en ce que le tiroir (30) de soupape forme, en conjonction avec l'une des extrémités de l'alésage (14) de soupape, une chambre (34) d'amortissement, et, avec l'autre extrémité de l'alésage (14) de soupape, une chambre (38) de pression, qui est reliée, par l'intermédiaire d'un canal (28) de pression, à une source de pression, le tiroir (30) de soupape étant pourvu d'un trou borgne relié d'un côté, par l'intermédiaire d'un orifice (46) d'amortissement, à la chambre (34) d'amortissement, et de l'autre côté à la chambre (38) de pression.

7. Tiroir de commande selon la revendication 3, caractérisé en ce que la pièce élastique reçoit l'arbre (70) d'entraînement de façon rotative et coulissante, et en ce qu'elle s'appuie d'un côté sur le corps (12) de soupape et de l'autre côté sur la partie terminale (72) pourvue d'un filetage.

8. Tiroir de commande selon l'une ou plusieurs des revendications précédentes, caractérisé en ce que la tige (76) de commande passe par la chambre (34) d'amortissement, et que l'arbre (70) d'entraînement passe par la chambre (38) de pression.
